# EUROPÄISCHE PATENTSCHRIFT

(11) **EP 3 440 985 B1**
(45) Veröffentlichungstag und Bekanntmachung des Hinweises auf die Patenterteilung: **06.01.2021**
(21) Anmeldenummer: 18187926.3
(22) Anmeldetag: 08.08.2018
(51) Int. Cl.: A47L 15/42, D06F 39/04, D06F 39/08, F04D 15/00, F04D 29/58, F24H 1/10, F24H 9/20

(54) **BEHEIZBARES PUMPENGEHÄUSETEIL**
HEATABLE PUMP HOUSING PART
PARTIE DE BOÎTIER DE POMPE CHAUFFABLE

(30) Priorität: 10.08.2017 DE 102017118217
(43) Veröffentlichungstag der Anmeldung: 13.02.2019
(73) Patentinhaber: Eichenauer Heizelemente GmbH & Co. KG, 76870 Kandel (DE)
(72) Erfinder: Gartner, Matthias, 76228 Karlsruhe (DE); Gensheimer, Mike, 76865 Rohrbach (DE); Grassinger, Rolf, 76131 Karlsruhe (DE); Flaxmeyer, Rudi, 76846 Hauenstein (DE); Kamy, Frank, 76863 Herxheim-Hayna (DE)
(74) Vertreter: Twelmeier Mommer & Partner

(56) Entgegenhaltungen:
- WO-A1-2016/028049
- CN-A- 106 930 979
- CN-U- 203 478 587
- US-A1- 2016 040 686

## Beschreibung

Die Erfindung geht aus von einem beheizbaren Pumpengehäuseteil mit den im Oberbegriff des Anspruchs 1 angegebenen Merkmalen, wie es aus der CN 106 930979 A bekannt ist. Ein ähnliches Pumpengehäuseteil ist aus CN 203 478 587 U bekannt. Beheizbare Pumpengehäuseteile werden beispielsweise für Waschmaschinen und Geschirrspülmaschinen benötigt.

Ein aus der DE 10 2009 052 019 A1 bekanntes Pumpengehäuseteil ist aus einem Blechzuschnitt hergestellt, in den eine ringförmige Nut oder ein ringförmiger Absatz eingeformt sind. In der Nut bzw. an dem Absatz ist ein trapezförmiger Rohrheizkörper festgelötet. Auf diese Weise kann eine verhältnismäßig gute Wärmeankopplung des Rohrheizkörpers mit einer zuverlässigen Positionierung bei der Fertigung verbunden werden.

Aus der EP 1 507 914 B1 ist ferner ein beheizbares Pumpengehäuseteil bekannt, bei dem ein Rohrheizkörper mit einem rechteckigen Querschnitt in einer passend geformten Nut des Gehäuseteils angeordnet ist. Um eine gute Wärmeankopplung des Rohrheizkörpers an das Gehäuseteil zu bewirken, werden Fugen und eventuelle Freiräume zwischen dem Rohrheizkörper und den Wänden bzw. dem Boden der Nut mit einem Wärme leitenden Füllstoff ausgefüllt. Als Beispiele für einen solchen Füllstoff werden Kleber oder Lot genannt.

Aus CN 106 930 979 A ist ein beheizbares Pumpengehäuseteil bekannt, in das ein Absatz eingeformt ist. In dem Absatz ist ein Rohrheizkörper angeordnet, der zueinander parallele Ober- und Unterseiten aufweist, die durch eine geneigte radial innere Längsseite und eine geneigt radial äußere Längsseite mit einander verbunden sind.

Ein ständiges Ziel bei der Entwicklung von beheizbaren Pumpengehäuseteilen für Waschmaschinen oder Geschirrspülmaschinen besteht darin, mit möglichst geringem Aufwand eine möglichst gute und zuverlässige Wärmeankopplung des Rohrheizkörpers an das Pumpengehäuse zu erreichen. Je besser nämlich die Wärmeankopplung ist, desto schneller kann von dem Rohrheizkörper erzeugte Wärme an das Pumpengehäuse und von dort an durch das Pumpengehäuse strömende Flüssigkeit abgegeben werden. Zudem kann die Betriebstemperatur des Rohrheizkörpers umso weiter gesenkt werden, je besser die Wärmeankopplung ist. Niedrigere Betriebstemperaturen des Rohrheizkörpers ermöglichen es in der Wasch- oder Geschirrspülmaschine Freiräume zwischen dem Rohrheizkörper und anderen Bauteilen zu reduzieren und insbesondere in der Umgebung des Rohrheizkörpers kostengünstigere Kunststoffe zu verwenden, da diese weniger hohen Temperaturen standhalten müssen.

Mindestens ebenso bedeutsam wie eine gute Wärmeankopplung des Rohrheizkörpers ist die Zuverlässigkeit der Ankopplung. Eine im Betrieb auftretende Verschlechterung der Wärmeankopplung führt nämlich dazu, dass von dem Rohrheizkörper erzeugte Wärme nicht mehr so gut abgeführt werden kann und sich der Rohrheizkörper folglich überhitzt.

Aufgabe der vorliegenden Erfindung ist es, einen Weg aufzuzeigen, wie die Wärmeankopplung eines Rohrheizkörpers an ein Pumpengehäuse mit möglichst geringem Aufwand noch weiter verbessert werden kann.

Diese Aufgabe wird durch ein beheizbares Pumpengehäuseteil mit den im Anspruch 1 angegebenen Merkmalen gelöst. Vorteilhafte Weiterbildungen der Erfindung sind Gegenstand von Unteransprüchen.

Bei einem erfindungsgemäßen Pumpengehäuseteil ist ein gebogener Rohrheizkörper wärmeleitend an das Gehäuseteil angekoppelt. Die radial innere Längsseite des Rohrheizkörpers von der Oberseite hin zu der mit dem Gehäuseteil verbundenen Unterseite ist radial nach außen geneigt. Mit anderen Worten befindet sich also der radial innere Rand der Oberseite radial einwärts von dem radial inneren Rand der Unterseite. Dabei ist die Angabe "radial" auf den Radius des gebogenen Rohrheizkörpers bezogen. Die radial äußere Längsseite des Rohrheizkörpers verläuft senkrecht zur Unterseite oder ist ebenfalls von der Oberseite hin zu der mit dem Gehäuseteil verbundenen Unterseite radial nach außen geneigt. Auf diese Weise lässt sich ein größerer Anteil des Umfangs des Rohrheizkörpers mit dem Gehäuseteil in Kontakt bringen und so die Wärmeankopplung verbessern. Vorteilhaft ist dabei insbesondere, dass die radial innere Längsseite des Rohrheizkörpers ebenso wie die Unterseite wärmeleitend an das Gehäuseteil angekoppelt und so in guten Wärmekontakt gebracht werden kann, während die radial äußere Längsseite bevorzugt überall von dem Gehäuseteil einen Abstand haben kann. Auf diese Weise kann der Wärmeeintrag in einem radial äußeren Randbereich des Gehäuseteils reduziert und damit die thermische Belastung von dort angeordneten Dichtungen verringert werden. Zudem können thermisch bedingte Längenänderungen und damit verbundene mechanische Spannungen weniger leicht zu einem Abheben des Rohrheizkörpers von dem Gehäuseteil führen. Das Gehäuseteil ist in einer vorteilhaften Ausgestaltung ein Metallteil, beispielsweise ein geformtes Edelstahlblech aus nichtrostendem Edelstahl. Andere Ausgestaltungen sind aber ebenso denkbar. Insbesondere kann das wärmeleitende Ankoppeln durch ein Verlöten erfolgen, da hierbei eine gute, zuverlässige Wärmeübertragung gewährleistet ist. Andere thermische Verbindungen wie beispielsweise Verkleben, An- oder Verpressen sind aber ebenso denkbar.

Eine vorteilhafte Weiterbildung der Erfindung sieht vor, dass die beiden Gehäuseteilflächen, die mit der Unterseite und der radial inneren Längsseite des Rohrheizkörpers zumindest teilweise thermisch verbunden sind, zwischen sich einen Winkel β einschließen, der von 100° bis 160° beträgt. Bevorzugt beträgt der Winkel von 105° bis 145°, besonders bevorzugt von 110° bis 130°. Winkel in diesem Bereich ermöglichen sowohl eine wirtschaftliche Fertigung als auch eine vorteilhaft große Kontaktfläche.

Eine weitere vorteilhafte Weiterbildung der Erfindung sieht vor, dass an die Oberseite angrenzende Abschnitte der Längsseiten im Wesentlichen parallel zueinander verlaufen. Dabei ist "angrenzend" so zu verstehen, dass gegebenenfalls im Eckenbereich vorhandene Übergangsradien unberücksichtigt bleiben. Dabei können die Längsseiten über ihre volle Breite im Wesentlichen parallel zu einander verlaufen. Bevorzugt ist aber, dass nur ein an die Oberseite angrenzender Abschnitt der radial äußeren Längsseite parallel zu der radial inneren Längsseite verläuft. Beispielsweise kann an eine Rundung zwischen der Oberseite und der radial äußeren Längsseite ein im Querschnitt geradlinig verlaufender Abschnitt der radial äußeren Längsseite anschließen, der parallel zu der radial inneren Längsseite ist. An diesen oberen Abschnitt der radial äußeren Längsseite kann dann ein Abschnitt anschließen, der steiler oder sogar senkrecht zu der Unterseite verläuft. Vorteilhaft kann so mit geringem Fertigungsaufwand die radial äußere Längsseite verkleinert und somit der für Dichtungen problematische Wärmeeintrag in einen radial äußeren Randbereich des Gehäuseteils reduziert werden.

Eine weitere vorteilhafte Weiterbildung der Erfindung sieht vor, dass zumindest in einem an die Unterseite angrenzenden Abschnitt die radial äußere Längsseite des Rohrheizkörpers steiler ansteigt als die radial innere Längsseite. Auf diese Weise lässt sich erreichen, dass in einem radial äußeren Randbereich des Gehäuseteils weniger Wärme erzeugt und deshalb dort angeordnete Dichtungen weniger stark belastest werden.

Erfindungsgemäß ist vorgesehen, dass die Oberseite des Rohrheizkörpers Vertiefungen und/oder Erhebungen zur Fixierung eines Trägers eines thermosensitiven Schaltungselements aufweist. Ein solches thermosensitives Schaltungselement kann beispielsweise ein Temperaturregler oder eine thermische Sicherung sein. Die Träger solcher thermosensitiver Schaltungselemente werden in der Regel auf die Oberseite von Rohrheizkörpers aufgelötet. Mit Erhebungen an der Oberseite des Rohrheizkörpers können thermosensitive Schaltungselemente beim Lötvorgang vorteilhaft fixiert werden. Die Erhebungen sind bevorzugt aus einem Mantel des Rohrheizkörpers ausgeformt.

Eine weitere vorteilhafte Weiterbildung der Erfindung sieht vor, dass das Pumpengehäuseteil in seinem Zentrum eine Öffnung zum Anschließen einer Flüssigkeitsleitung aufweist. Derartige Pumpengehäuseteile werden manchmal auch als Deckel eines Pumpengehäuses bezeichnet.

Weitere Einzelheiten und Vorteile der Erfindung werden an einem Ausführungsbeispiel unter Bezugnahme auf die beigefügten Zeichnungen erläutert. Es zeigen:
- Fig. 1: ein beheizbares Pumpengehäuseteil;
- Fig. 2: das Pumpengehäuseteil mit temperatursensitiven Schaltungselementen;
- Fig. 3: eine Schnittansicht zu Fig. 2;
- Fig. 4: eine weitere Schnittansicht zu Fig. 3;
- Fig. 5: eine Detailansicht zu Fig. 3;
- Fig. 6: eine Draufsicht des Pumpengehäuses,
- Fig. 7: ein weiteres Ausführungsbeispiel eines Rohrheizkörpers für ein Pumpengehäuseteil; und
- Fig. 8: der in Fig. 7 gezeigte Rohrheizkörper mit Trägerblechen für thermosensitive Schaltungselemente.

Das in den Figuren 1 dargestellte Pumpengehäuseteil ist aus Blech 1 geformt, auf das ein Rohrheizkörper 2 aufgelötet ist. Das Pumpengehäuseteil kann beispielsweise ein Deckel sein, der aus einem Blechzuschnitt geformt ist und eine Öffnung 3 für eine anzuschließende Flüssigkeitsleitung aufweist.

Der gebogene Rohrheizkörper 2 ist bei dem dargestellten Ausführungsbeispiel in einer Ringnut angeordnet. Anstelle einer Ringnut kann auch eine C-förmige Nut vorgesehen sein, also eine gebogene Nut, die keinen vollständigen Ring bildet. An ihren Enden kann die C-förmige Nut geradlinige Abschnitte aufweisen oder auch dort gekrümmt sein.

Wie insbesondere die Figuren 3 bis 5 zeigen, hat der Rohrheizkörper 2 eine Oberseite, eine Unterseite und die Oberseite mit der Unterseite verbindende Längsseiten. Die radial innere Längsseite und die Unterseite sind mit dem Blech 1 verlötet und deshalb mit dem Blech 1 in gutem Wärmekontakt. Die radial äußere Längsseite steht dagegen mit dem Blech 1 nicht in Kontakt. Zwischen der radial äußeren Wand der Ringnut und der radial äußeren Längsseite des Rohrheizkörpers 2 ist ein Luftspalt, um den Wärmeeintrag in den radial äußeren Randbereich des Pumpengehäuseteils zu reduzieren und die Temperaturbelastung von dort angeordneten Dichtungen 8 zu begrenzen.

In thermischer Hinsicht wird die radial äußere Wand der Nut also nicht benötigt. Anstatt in einer Nut kann der Rohrheizkörper 2 deshalb auch an einem ring- oder C-förmigen Absatz des Blechs 1 angeordnet sein. Eine Nut hat im Vergleich zu einem Absatz aber den Vorteil einer mechanischen Versteifung des Pumpengehäuseteils und ist deshalb bevorzugt.

Die radial innere Längsseite des Rohrheizkörpers 2 verläuft von der Oberseite radial nach außen zu der Unterseite. Die Längsseite ist also von der Oberseite hin zur Unterseite radial nach außen geneigt. Der radial innere Rand der Oberseite ist somit radial einwärts von dem radial inneren Rand der Unterseite angeordnet. Die beiden Blechflächen, die mit der Unterseite und der radial inneren Längsseite des Rohrheizkörpers 2 zumindest teilweise verlötet sind, definieren einen Winkel β, der in Figur 5 nicht eingezeichnet ist. In Figur 5 ist dafür ein Winkel α eingezeichnet. Für diese beiden Winkel gilt der Zusammenhang β = 180°-α. Der Winkel ß beträgt zwischen 100° und 160°, vorzugsweise 105° und 145°, besonders bevorzugt zwischen 110° und 130°. Auf diese Weise lässt sich die von dem Rohrheizkörper 2 erzeugte Wärme gut über eine relativ große Kontaktfläche mit dem Blech 1 übertragen.

Die radial innere Längsseite hat in einer radialen Schnittansicht ebenso wie die Unterseite die Form einer Linie, insbesondere eines Geradenabschnitts. Beispielsweise kann die radial innere Längsseite konisch geformt sein. Die radial äußere Längsseite kann ebenso wie die radial innere Längsseite geformt sein, also von der Oberseite hin zur Unterseite radial nach außen geneigt, insbesondere parallel zu der radial inneren Längsseite. Bevorzugt hat die radial äußere Längsseite aber eine andere Form als die radial innere Längsseite. Beispielsweise kann die radial äußere Längsseite senkrecht zur Unterseite verlaufen. Bei dem gezeigten Ausführungsbeispiel hat die radial äußere Längsseite einen an die Unterseite angrenzenden Abschnitt, der senkrecht zu ihr verläuft, und einen an die Oberseite angrenzenden Abschnitt, der von der Oberseite hin zur Unterseite radial nach außen geneigt ist. Dieser an die Oberseite angrenzende Abschnitt ist bevorzugt parallel zu der radial inneren Längsseite.

Wie insbesondere Fig. 5 zeigt, kann die Unterseite des Rohrheizkörpers 2 eine größere Breite haben als die Längsseite. Die Oberseite des Rohrheizkörpers 2 ist im Wesentlichen eben und parallel zur Unterseite, kann aber beispielsweise auch gewölbt oder schräg zur Unterseite ausgebildet sein. An der Oberseite des Rohrheizkörpers 2 sind Erhebungen 5 zur Fixierung eines Trägers 6 eines thermosensitiven Schaltungselements 7, beispielsweise einer Temperatursicherung oder eines Temperaturreglers. Die Erhebungen 5 sind aus dem Mantel des Rohrheizkörpers 2 ausgeformt und greifen in passende Aussparungen des betreffenden Trägers 6 ein. Die Erhebungen 5 können die Träger 6 insbesondere fixieren, während diese auf den Rohrheizkörper 2 aufgelötet werden.

Fig. 7 zeigt ein weiteres Ausführungsbeispiel eines Rohrheizkörpers 2 für ein Pumpengehäuseteil. Während bei dem in Fig.1 gezeigten Rohrheizkörper 2 Erhebungen 5 zur Befestigung der Trägerbleche 6 vorgesehen sind, weist der in Fig. 7 gezeigte Rohrheizkörper 2 Vertiefungen 13 auf. Wie Fig. 8 zeigt, greifen die Träger, beispielsweise Trägerbleche, in diese Vertiefungen 13 ein. Auf diese Weise können die Träger 6a, 6b auf dem Rohrheizkörper 2 beim Löten positioniert werden.

### Bezugszeichenliste

- 1: Blech
- 2: Rohrheizkörper
- 3: Öffnung
- 4: Anschlussbolzen
- 5: Erhebung
- 6: Träger
- 7: Schaltungselement
- 8: Dichtung

## Patentansprüche

1. Beheizbares Pumpengehäuseteil (1), wobei
in das Gehäuseteil (1) eine ring- oder C-förmige Nut oder ein ring- oder C-förmiger Absatz eingeformt sind,
in der Nut oder an dem Absatz ein Rohrheizkörper (2) angeordnet ist,
der Rohrheizkörper (2) eine Oberseite, eine Unterseite und die Oberseite mit der Unterseite verbindende Längsseiten aufweist,
die Unterseite und die radial innere Längsseite des Rohrheizkörpers (2) zumindest teilweise wärmeleitend an das Gehäuseteil (1) angekoppelt sind, und die radial äußere Längsseite zumindest abschnittsweise senkrecht zur Unterseite und/oder zumindest abschnittsweise von der Oberseite radial nach außen zu der Unterseite verläuft, wobei die radial innere Längsseite von der Oberseite radial nach außen hin zu der Unterseite verläuft,
**dadurch gekennzeichnet, dass**
an dem Rohrheizkörper (2) ein Träger (6) eines temperatursensitiven Schaltungselements (7) befestigt ist,
wobei die Oberseite des Rohrheizkörpers (2) Vertiefungen und/oder Erhebungen (5) zur Positionierung oder Fixierung des Trägers (6) eines temperatursensitiven Schaltungselements (7) aufweist.

2. Beheizbares Pumpengehäuseteil nach Anspruch 1, **dadurch gekennzeichnet, dass** die beiden Flächen des Gehäuseteils (1), an welche die Unterseite und die radial innere Längsseite des Rohrheizkörpers (2) wärmeleitend angekoppelt sind, zwischen sich einen Winkel (β) einschließen, der von 100° bis 160°, vorzugsweise von 105° bis 145°, besonders bevorzugt von 110° bis 130°, beträgt.

3. Beheizbares Pumpengehäuseteil nach einem der vorstehenden Ansprüche, **dadurch gekennzeichnet, dass** an die Oberseite ; des Rohrheizkörpers (2) angrenzende Abschnitte der Längsseiten im Wesentlichen parallel zueinander verlaufen.

4. Beheizbares Pumpengehäuseteil nach einem der vorstehenden Ansprüche, **dadurch gekennzeichnet, dass** zumindest in einem an die Unterseite des Rohrheizkörpers (2) angrenzenden Abschnitt die radial äußere Längsseite des Rohrheizkörpers (2) steiler verläuft als die radial innere Längsseite.

5. Beheizbares Pumpengehäuseteil nach einem der vorstehenden Ansprüche, **dadurch gekennzeichnet, dass** der Rohrheizkörper (2) in einem Abstand zur radial äußeren Wand der Ringnut angeordnet ist.

6. Beheizbares Pumpengehäuseteil nach Anspruch 5, **dadurch gekennzeichnet, dass** sich der Abstand entlang des gesamten Umfangs und/oder entlang der gesamtem Höhe der radial äußeren Wand der Ringnut erstreckt.

7. Beheizbares Pumpengehäuseteil nach einem der vorstehenden Ansprüche, **dadurch gekennzeichnet, dass** die Unterseite des Rohrheizkörpers (2) eine größere Breite als die radial innere Längsseite hat.

8. Beheizbares Pumpengehäuseteil nach einem der vorstehenden Ansprüche, **dadurch gekennzeichnet, dass**, die Erhebungen (5) aus einem Mantel des Rohrheizkörpers (2) ausgeformt sind.

9. Beheizbares Pumpengehäuseteil nach einem der vorstehenden Ansprüche, **dadurch gekennzeichnet, dass** der Träger (6) für ein thermosensitives Schaltungselement (7) Aussparungen aufweist, in welche die Erhebungen (5) des Rohrheizkörpers (2) eingreifen.

10. Beheizbares Pumpengehäuseteil nach einem der vorstehenden Ansprüche, **dadurch gekennzeichnet, dass** der Rohrheizkörper (2) durch Verlöten wärmeleitend an das Gehäuseteil (1) angekoppelt ist.

11. Beheizbares Pumpengehäuseteil nach einem der vorstehenden Ansprüche, **dadurch gekennzeichnet, dass** das Gehäuseteil (1) ein Deckel ist, der aus einem Blechzuschnitt geformt ist und eine Öffnung (3) für eine anzuschließende Flüssigkeitsleitung aufweist.

## Claims

1. A heatable pump housing part (1) comprising
an annular or C-shaped groove or an annular or C-shaped step integrally formed into the housing part (1),
a tubular heating element (2) disposed in the groove or at the step,
the tubular heating element (2) having a top side, a bottom side, and longitudinal sides connecting the top side to the bottom side,
the bottom side and the radially inner longitudinal side of the tubular heating element (2) being coupled to the housing part (1) in an at least partially heat-conducting manner, and the radially outer longitudinal side extending at least in sections perpendicularly to the bottom side and/or at least in sections from the top side radially outwardly to the bottom side, the radially inner longitudinal side extending from the top side radially outwardly to the bottom side, **characterized in that**
a carrier (6) of a temperature-sensitive circuit element (7) is attached to the tubular heating element (2),
the top side of the tubular heating element (2) including depressions and/or elevations (5) for positioning or fixing the carrier (6) of a temperature-sensitive circuit element (7).

2. The heatable pump housing part according to claim 1, **characterized in that** the two surfaces of the housing part (1), to which the bottom side and the radially inner longitudinal side of the tubular heating element (2) are coupled in a heat-conducting manner, form an angle (β) between one another that ranges from 100° to 160°, preferably from 105° to 145°, and particularly preferably from 110° to 130°.

3. The heatable pump housing part according to any one of the preceding claims, **characterized in that** the sections of the longitudinal sides adjoining the top side of the tubular heating element (2) extend substantially parallel to one another.

4. The heatable pump housing part according to any one of the preceding claims, **characterized in that** the radially outer longitudinal side of the tubular heating element (2) extends more steeply than the radially inner longitudinal side, at least in a section adjoining the bottom side of the tubular heating element (2).

5. The heatable pump housing part according to any one of the preceding claims, **characterized in that** the tubular heating element (2) is disposed at a distance from the radially outer wall of the annular groove.

6. The heatable pump housing part according to claim 5, **characterized in that** the distance extends along the entire circumference and/or along the entire height of the radially outer wall of the annular groove.

7. The heatable pump housing part according to any one of the preceding claims, **characterized in that** the bottom side of the tubular heating element (2) has a larger width than the radially inner longitudinal side.

8. The heatable pump housing part according to any one of the preceding claims, **characterized in that** the elevations (5) are integrally formed from a shell of the tubular heating element (2).

9. The heatable pump housing part according to any one of the preceding claims, **characterized in that** the carrier (6) for a thermosensitive circuit element (7) has recesses in which the elevations (5) of the tubular heating element (2) engage.

10. The heatable pump housing part according to any one of the preceding claims, **characterized in that** the tubular heating element (2) is coupled to the housing part (1) in a thermally conducting manner by way of soldering.

11. The heatable pump housing part according to any one of the preceding claims, **characterized in that** the housing part (1) is a cover, which is formed from a cut sheet metal piece and has an opening (3) for a liquid line to be connected.

## Revendications

1. Partie de boîtier de pompe à chaleur (1) dans laquelle
une rainure en forme d'anneau ou de C, ou un épaulement en forme d'anneau ou de C, est formé(e) dans la partie de boitier (1),
un corps chauffant tubulaire (2) est disposé dans la rainure ou sur l'épaulement,
le corps chauffant tubulaire (2) présente une face supérieure, une face inférieure et des faces longitudinales reliant la face supérieure avec la face inférieure,
la face inférieure et la face longitudinale intérieure radiale du corps chauffant tubulaire (2) sont couplées à la partie de boitier (1) en étant au moins partiellement conductrices de la chaleur, et
la face longitudinale extérieure radiale s'étend au moins par endroits perpendiculairement par rapport à la face inférieure, et/ou au moins par endroits s'étend à partir de la face supérieure radialement vers l'extérieur vers la face inférieure, où la face longitudinale intérieure radiale s'étend à partir de la face supérieure radialement vers l'extérieur vers la face inférieure, **caractérisée en ce**
**qu'**un support (6) d'un élément de commutation (7) sensible à la température est fixé sur le corps chauffant tubulaire (2),
où la face supérieure du corps chauffant tubulaire (2) présente des cavités et/ou des protubérances (5) pour le positionnement ou la fixation du support (6) d'un élément de commutation (7) sensible à la température.

2. Partie de boîtier de pompe à chaleur selon la revendication 1, **caractérisé en ce que** les deux surfaces de la partie de boitier (1), sur lesquelles sont couplées la face inférieure et la face longitudinale intérieure radiale du corps chauffant tubulaire (2) en conduisant la chaleur, englobent entre elles un angle (β) qui est de 100 ° à 160 °, de préférence de 105 ° à 145 °, de manière particulièrement préférée, de 110 ° à 130 °.

3. Partie de boîtier de pompe à chaleur selon l'une des revendications précédentes, **caractérisée en ce que** des segments des faces longitudinales au voisinage de la face supérieure du corps chauffant tubulaire (2) s'étendent essentiellement de manière parallèle les uns par rapport aux autres.

4. Partie de boîtier de pompe à chaleur selon l'une des revendications précédentes, **caractérisée en ce que** dans au moins un segment au voisinage immédiat de la face inférieure du corps chauffant tubulaire (2), la face longitudinale extérieure radiale du corps chauffant tubulaire (2) s'étend de manière plus abrupte que la face longitudinale intérieure radiale.

5. Partie de boîtier de pompe à chaleur selon l'une des revendications précédentes, **caractérisée en ce que** le corps chauffant tubulaire (2) est disposé à une distance par rapport à la face extérieure radiale de la rainure annulaire.

6. Partie de boîtier de pompe à chaleur selon la revendication 5, **caractérisée en ce que** la distance s'étend le long de tout le périmètre, et/ou le long de toute la hauteur, de la face extérieure de la rainure annulaire.

7. Partie de boîtier de pompe à chaleur selon l'une des revendications précédentes, **caractérisée en ce que** la face inférieure du corps chauffant tubulaire (2) a une largeur plus grande que la face longitudinale intérieure radiale.

8. Partie de boîtier de pompe à chaleur selon l'une des revendications précédentes, **caractérisée en ce que** les protubérances (5) sont formées à partir d'une enveloppe du corps chauffant tubulaire (2).

9. Partie de boîtier de pompe à chaleur selon l'une des revendications précédentes, **caractérisée en ce que** le support (6) d'unn élément de commutation (7) sensible à la température présente des renfoncements dans lesquels les protubérances (5) du corps tubulaire chauffant (2) se mettent en prise.

10. Partie de boîtier de pompe à chaleur selon l'une des revendications précédentes, **caractérisée en ce que** le corps chauffant tubulaire (2) est couplé à la partie de boitier (1) en conduisant la chaleur par un soudage.

11. Partie de boîtier de pompe à chaleur selon l'une des revendications précédentes, **caractérisée en ce que** la partie de boitier (1) est un couvercle qui est formé à partir d'une découpe de tôle et présente un orifice (3) pour une conduite de liquide raccordable.
